# FASCICULE DE BREVET EUROPEEN

(11) **EP 0 206 901 B1**
(45) Date de publication et mention de la délivrance du brevet: **20.09.1989**
(21) Numéro de dépôt: 86401254.7
(22) Date de dépôt: 10.06.1986
(51) Int. Cl.: G08C 23/00, H04B 9/00, H04J 15/00

(54) **Dispositif de conduite et de surveillance d'une installation industrielle par transmission d'informations et d'ordres par voie optique**
Anordnung zur Steuerung und Überwachung einer industriellen Anlage durch optische Übertragung von Nachrichten und Befehlen
Arrangement for the control and surveillance of an industrial plant by optical transmission of information and commands

(30) Priorité: 19.06.1985 FR 8509335; 17.07.1985 FR 8510966
(43) Date de publication de la demande: 30.12.1986
(73) Titulaire: FRAMATOME, 92400 Courbevoie (FR)
(72) Inventeur: Bouchet, Jean-Michel, F-92410 Ville d'Avray (FR); Meyer, Jacques, F-78500 Sartrouville (FR); Laude, Jean-Pierre, Saint Cyr la Rivière F-91690 Saclas (FR)
(74) Mandataire: Moncheny, Michel

(56) Documents cités:
- GB-A- 1 540 907
- US-A- 4 367 040
- PATENTS ABSTRACTS OF JAPAN, vol. 5, no. 186, 25 novembre 1981, page 858 E 84; & JP - A - 56 112 131 (TOKYO SHIBAURA DENKI K.K.) 04-09-1981

## Description

L'invention concerne un dispositif de conduite et de surveillance d'une installation industrielle par transmission d'informations et d'ordres par voie optique.

On connaît des installations industrielles qui comportent une partie active dans laquelle est effectué le processus industriel et un poste de conduite et de surveillance séparé de la zone renfermant la partie active de l'installation. La partie active de l'installation industrielle comporte des moyens de mesure, de contrôle et de commande qui sont associés à ses divers composants pour permettre leur conduite et leur surveillance. Ces moyens de mesure, de contrôle et de commande sont extrêmement nombreux et doivent être reliés au poste de conduite par un ensemble de conducteurs permettant de transmettre les informations et les ordres assurant la commande et le contrôle de l'installation en fonctionnement.

Dans une installation industrielle complexe, les moyens de mesure de contrôle et de commande sont susceptibles d'assurer l'acquisition, la transmission et/ou la réception d'informations et d'ordres de natures très différentes. Ces informations sont aussi bien relatives à des paramètres du processus industriel tels que des températures, des pressions ou des débits qu'à des positions d'organes tels que des vannes ou des clapets. En plus des informations relatives au processus industriel, le système peut transmettre des informations provenant de matériels d'essais ou assurant des communications entre les opérateurs ou tout autre type d'informations.

Dans le cas de certaines installations industrielles, les conditions régnant dans la zone renfermant la partie active rendent extrêmement difficiles l'acquisition, la transmission et/ou la réception des informations ou ordres dans cette zone active. Il en est ainsi des centrales nucléaires comportant un réacteur nucléaire à eau sous pression dans lesquelles il est nécessaire d'effectuer des mesures dans le bâtiment du réacteur qui n'est pas accessible pendant le fonctionnement de ce réacteur. L'exigence d'une très grande fiabilité et d'une grande fidélité du dispositif d'acquisition et de transmission de données nécessite d'opérer assez fréquemment des contrôles de ces moyens d'acquisition et de transmission. Il est également nécessaire de le protéger contre l'influence du milieu dans lequel se déroule le processus industriel.

Dans les systèmes connus de l'art antérieur, les données sont acquises, transmises et exploitées sous forme de signaux électriques parcourant des conducteurs joignant le poste de conduite à la zone active de l'installation industrielle. Dans le cas où des champs magnétiques intenses sont développés dans cette zone active, il est nécessaire d'isoler les conducteurs de ces champs magnétiques et par exemple d'utiliser des câbles blindés- pour le passage des conducteurs. Il en est ainsi par exemple dans les installations métallurgiques ou sidérurgiques.

Dans tous les cas il est nécessaire d'isoler les conducteurs de façon efficace et de réaliser une mise à la terre des éléments de protection des câbles et de leur support mécanique. Dans certaines installations, il est nécessaire d'utiliser des câbles coaxiaux de coûts élevés pour les signaux électriques de bas niveau et les informations numériques à haut débit. Il faut également prévoir des dispositifs de découplage galvanique entre les lieux de prélèvement de l'information.

Dans certaines installations, il peut être extrêmement dangereux de transporter des courants électriques, même de faible intensité, au voisinage de substances ou milieux inflammables ou explosifs. Il en est ainsi par exemple des installations pétrolières ou pétrochimiques ou de traitement du gaz naturel. Ces risques sont encore augmentés lorsque des sources de courant sont nécessaires, au voisinage des moyens de mesure de commande ou de contrôle dans la partie active de l'installation.

D'autre part, dans le cas d'installations complexes comportant un grand nombre de moyens de mesure et de commande et donc un grand nombre de liaisons avec le poste de conduite, il est nécessaire de réduire au maximum le volume et le coût des conducteurs de liaison utilisés ; il est également nécessaire de prévoir des possibilités d'accroissement du nombre de liaisons, dans le cas d'une modification du processus industriel ou d'un perfectionnement de ce processus nécessitant un plus grand nombre de mesures ou de contrôles. Pour obtenir ces résultats, on a proposé d'utiliser des multiplexeurs-démultiplexeurs électroniques qui permettent à la fois de réduire le nombre de liaisons nécessaires entre la partie active de l'installation et le poste de conduite et d'augmenter le nombre de points de mesure, de contrôle ou de commande sans augmenter le nombre de liaisons. Cependant, de tels multiplexeurs-démultiplexeurs électroniques sont très coûteux et exigent des sources locales d'alimentation, dans la partie active de l'installation.

On connaît d'autre part des dispositifs de télécommunication ou de commande par voie optique qui permettent de joindre par des fibres optiques des postes d'émission à des postes de réception, avec multiplexage et démultiplexage des signaux optiques modulés circulant dans les fibres optiques. Cependant, l'usage de tels dispositifs n'a pas été généralisé au cas où l'on désire joindre un poste de conduite d'une installation industrielle à la zone active de cette installation. L'inconvénient est en effet qu'un tel dispositif de télétransmission par fibres optiques nécessite la création de sources lumineuses au voisinage des points d'émission des informations et donc au voisinage des capteurs de mesure, dans la zone active de l'installation industrielle dont on effectue la conduite et la surveillance. Ces sources lumineuses nécessitent, Pour leur création, la présence de sources électriques au voisinage des organes actifs de l'installation industrielle.

On a également proposé dans le brevet US-A-4 367 040, d'alimenter des capteurs de mesure de température placés en différentes positions dans un rotor, à partir de sources optiques fixes, indépendantes du rotor. Un rayonnement à large bande spectrale est constitué par couplage de ces sources et envoyé dans un dispositif optique porté par le rotor ; ce dispositif réalise le fractionnement du rayonnement à large spectre en rayonnements unitaires de longueurs d'onde différentes qui sont envoyés chacun sur un capteur de température. Aucune liaison matérielle n'existe évidemment entre les sources optiques fixes et le rotor et le rayonnement lumineux à large spectre est envoyé dans l'axe du rotor pour être récupéré par le dispositif optique porté par le rotor. La distance parcourue par le rayonnement lumineux pour atteindre le rotor peut être maintenue à une valeur très faible.

On connaît également par le GB-A-1 540 907 un système permettant de transmettre des données telles que des résultats de mesure, sous la forme de signauxoptiques, dans une fibre optique reliée à l'une de ses extrémités à des moyens de production des signaux optiques représentant les données et à son autre extrémité à un récepteur. On peut effectuer une discrimination entre les différents signaux, suivant leur origine, par différents moyens.

De tels systèmes ne sont cependant pas adaptés pour assurer la conduite d'une installation industrielle par transmission par voie optique d'informations et d'ordres entre une partie active de l'installation et un poste de conduite, dans la mesure où les informations sont extrêmement nombreuses et doivent circuler dans les deux sens entre le poste de conduite et la zone active. On ne connaissait pas jusqu'ici de dispositifs simples et de fonctionnement suffisamment sûr utilisant des polychromateurs assurant la conduite d'une installation industrielle complexe.

Le but de l'invention est donc de proposer un dispositif de conduite et de surveillance d'une installation industrielle par transmission d'informations et d'ordres par voie optique entre une zone renfermant la partie active de l'installation industrielle et un poste de conduite séparé de cette partie active, ce dispositif de structure simple et de fonctionnement sûr devant permettre de bénéficier au maximum des avantages d'une transmission optique en évitant toute présence de sources de courant électrique dans la partie active de l'installation et en prévoyant un rayonnement optique parfaitement identifié associé à chacun des moyens de mesure, de contrôle ou de commande.

Dans ce but, le dispositif comporte :
à l'intérieur du poste de conduite, des moyens pour créer au moins une source optique stable, un dispositif de couplage optique dont l'entrée reçoit le rayonnement de la source optique et dont la sortie est reliée à une extrémité d'une première fibre optique, un premier polychromateur dont les sorties sont reliées à un ensemble de traitement d'informations ainsi que des moyens pour créer des signaux lumineux correspondant à des ordres reliés soit au dispositif de couplage soit au premier polychromateur,
et, dans la zone active de l'installation, un dispositif de fractionnement de rayonnement optique dont l'entrée est reliée à la seconde extrémité de la première fibre optique, un ensemble de capteurs associés à la partie active de l'installation industrielle reliés chacun à une sortie du dispositif par une fibre optique et à un deuxième polychromateur par une fibre optique, le deuxième polychromateur étant relié à sa sortie à l'une des extrémités d'une fibre optique dont l'autre extrémité est reliée à l'entrée du premier polychromateur,
et au moins un moyen de commande d'un dispositif par l'intermédiaire d'un convertisseur opto-électronique recevant les signaux lumineux correspondant à des ordres transmis par l'une des fibres joignant le poste de conduite à la zone active de l'installation.

Afin de bien faire comprendre l'invention, on va maintenant décrire, à titre d'exemples non limitatifs, plusieurs modes de réalisation du dispositif suivant l'invention utilisé pour la conduite et la surveillance d'une centrale nucléaire comportant un réacteur à eau sous pression.
La Fig. 1 est une représentation schématique de l'ensemble du dispositif permettant la transmission d'informations par voie optique entre la salle de commande et la partie active de la centrale comportant le bâtiment du réacteur, dans le cas où le dispositif utilise des polychromateurs.
La Fig. 2 est une vue schématique d'un dispositif de transmission d'informations et d'ordres entre la salle de commande et la partie active de la centrale, dans le cas où le dispositif utilise des coupleurs et des polychromateurs suivant l'invention.
La Fig. 3 est une représentation schématique d'une variante de réalisation du dispositif de transmission d'informations et d'ordres représentée à la Fig. 2.
La Fig. 4 est une variante de réalisation des moyens de transmission d'ordres du dispositif représentée à la Fig. 3.
La Fig. 5 est une vue schématique d'une variante de réalisation d'un dispositif de transmission d'informations et d'ordres utilisant une seule fibre optique pour l'alimentation des capteurs et la récupération des informations.

Sur la Fig. 1, on a séparé par des lignes fictives verticales 1 l'espace dans lequel se trouve le dispositif, en trois zones successives I, Il et Ill.

La zone 1 correspond à la salle de commande de la centrale nucléaire, la zone 111 correspond à la zone active du réacteur nucléaire comportant le bâtiment du réacteur et la zone Il représente l'espace existant entre la salle de commande et le bâtiment réacteur.

On a également séparé l'espace occupé par le dispositif optique représenté, en trois zones A, B et C, par des lignes horizontales fictives 2 recoupant les lignes verticales 1.

La zone A correspond à la fonction de génération des sources optiques dans le dispositif ; la zone B correspond à la modulation des rayonnements lumineux dans les capteurs d'acquisition des paramètres mesurés de la centrale ; la zone C correspond à la transmission à la salle de commande des signaux lumineux modulés représentant les mesures effectuées dans la zone active.

La partie fonctionnelle du dispositif située dans la zone A comporte, à l'intérieur de la salle de commande, pour la génération des sources optiques, quatre oscillateurs 3a, 3b, 3c et 3d et quatre régulateurs 4a, 4b, 4c et 4d assurant la stabilité des quatre sources 5a, 5b, 5c et 5d ainsi créées. L'ensemble de génération des sources comporte de plus dans la salle de commande 1 un polychromateur 6 qui assure le couplage des sources optiques 5 et l'émission d'un rayonnement à large bande spectrale dans une fibre optique 8.

Les sources optiques 5 sont en effet générées par les dispositifs 3 et 4 de façon à obtenir par couplage de ces sources un rayonnement à large bande spectrale envoyé en sortie du polychromateur 6 dans la fibre optique 8.

Le polychromateur 6 peut être du type à multidiélectriques tel que décrit dans le brevet français 2 530 393 ou à réseaux tel que décrit dans les brevets français 2 479 981 et 2 543 768.

Selon l'invention, le rayonnement à large bande spectrale est transporté par la fibre optique 8, à travers la zone intermédiaire 11, entre la salle de commande et la partie active de la centrale nucléaire. L'extrémité de sortie de la fibre optique 8 aboutit à l'entrée d'un polychromateur 10 qui peut être également du type à multidiélectriques ou à réseaux.

Dans le cas d'un polychromateur 10 à multidiélectriques constitué par un ensemble de miroirs sphériques dont certains sont à couches diélectriques, l'extrémité de la fibre 8 aboutit au voisinage du foyer de l'un des miroirs. Les miroirs à couches diélectriques sont sélectifs de longueurs d'onde données et chaque miroir est déterminé pour séparer par transmission ou sélection une bande de faible largeur spectrale. Les rayons propres à chaque miroir convergent au foyer de ce miroir où est placée l'extrémité d'entrée d'une fibre optique 12. Les fibres 12 constituent les fibres de sortie du polychromateur 10 placé dans la zone active de l'installation, par exemple dans le bâtiment réacteur de la centrale nucléaire. On crée ainsi par fractionnement par longueur d'onde du rayonnement transmis par la fibre 8 un ensemble de rayonnements unitaires de faible largeur spectrale centrés autour d'une longueur d'onde caractéristique qui sont recueillis par des fibres optiques 12, à l'intérieur même de la zone active de la centrale.

Dans les polychromateurs à réseaux, l'extrémité de la fibre optique d'émission 8 est placée au voisinage du foyer d'un miroir concave associé à un réseau de diffraction plan. Les rayons lumineux provenant de la fibre optique 8 sont ainsi renvoyés par le miroir concave parallèlement à l'axe du miroir vers le réseau de diffraction. Les rayons lumineux sont alors envoyés vers le miroir concave qui les focalise en des points particuliers de son plan focal, en fonction de leur longueur d'onde. Les fibres optiques 12 de sortie du polychromateur ont leur extrémité d'entrée située dans le plan focal du miroir, en des positions correspondant aux longeurs d'onde qu'elles sont chargées de transmettre.

On dispose en sortie du polychromateur 10 quarante fibres optiques 12 permettant de recueillir des rayonnements unitaires à faible largeur spectrale centrés autour d'une longueur d'onde parfaitement déterminée.

La partie du dispositif située dans la zone fonctionnelle A correspondant à la génération des sources permet donc de disposer à l'intérieur même de la zone active de l'installation d'un grand nombre de rayonnements lumineux parfaitement distincts grâce à leur longueur d'onde, sans avoir à utiliser de sources optiques placées dans la zone active. On évite ainsi d'avoir à créer des sources optiques dans la zone active de l'installation, à partir de moyens qui nécessitent des sources électriques.

Chacune des fibres optiques 12 est reliée à un capteur particulier 15 à l'intérieur de la zone active de l'installation, chaque capteur 15 étant associé à un élément de l'installation industrielle pour effectuer une mesure ou un contrôle. Les capteurs 15 peuvent être de types différents et constituer par exemple des capteurs optiques tout ou rien ou tout ou peu permettant de déterminer la position ou la présence d'un organe de l'installation, des capteurs de déplacement fonctionnant sur le principe de la variation d'amplitude de flux lumineux de longueurs d'onde différentes, des organes de commande par signal optique, des capteurs optiques directs fonctionnant par modification des caractéristiques de la fibre optique elle-même, sous l'influence de divers paramètres extérieurs (température, pression) ou encore des capteurs à modulation électro-optique fonctionnant suivant le principe de la variation d'indice sous l'action d'un champ électrique.

Certaines liaisons assurées par les fibres 12 sont utilisées pour le contrôle permanent du dispositif de transmission optique.

En sortie des capteurs 15, les rayonnements lumineux modulés sont transmis par des fibres optiques 16 prolongeant les fibres 12 au-delà des capteurs, à un polychromateur 17 qui permet de collecter les divers rayonnements en sortie des capteurs. Une fibre optique 18 est placée en sortie du polychromateur 17 pour collecter les divers rayonnements lumineux modulés reçus par ce polychromateur 17. La fibre optique 18 assure ainsi la transmission simultanée et indépendante des rayonnements lumineux représentant l'état des quarante capteurs 15. Le polychromateur 17 réalise ainsi le multiplexage des informations lumineuses provenant des capteurs 15. La fibre 18 joint le polychromateur 17 situé dans la zone active à un polychromateur 19 placé dans la salle de commande. Le polychromateur 19 réalise le démultiplexage des informations lumineuses qui sont recueillies par des fibres optiques 20 permettant de transmettre les divers rayonnements traduisant les mesures et informations à des convertisseurs opto-électroniques 21 permettant leur conversion en signaux électriques. Ces signaux électriques sont amplifiés grâce à des amplificateurs 22 et exploités dans des modules de prétraitement 23. On peut procéder dans ces modules à des traitements préalables tels que la comparaison des signaux à des seuils prédéterminés, à la comparaison des signaux entre eux ou au suivi de leur évolution dans le temps.

Certaines voies sont utilisées comme indiqué plus haut pour suivre en permanence l'état des éléments essentiels du dispositif de transmission. Ainsi, une voie peut être réservée, par exemple, pour contrôler l'état de la source 5a et de sa chaîne d'alimentation 3a, 4a ainsi que l'état des polychromateurs 6, 10, 17 et 19 en ce qui concerne leur zone correspondant à la bande de fréquence de la source 5a.

D'autres voies peuvent être réservées pour surveiller en permanence l'état des autres sources et des parties des polychromateurs correspondantes.

Au lieu du polychromateur 6 destiné à recueillir les rayonnements des quatre sources optiques 5, on peut utiliser un coupleur constitué par juxtaposition d'une fibre optique de grand diamètre avec quatre fibres optiques venant des sources 5a, 5b, 5c et 5d. De la même façon, on peut utiliser à la place du polychromateur 10 un découpleur comportant une voie d'entrée et une pluralité de voies de sortie. Les rayonnements lumineux unitaires en sortie du découpleur ont, contrairement à ce qu'il en est en sortie d'un polychromateur tel que 10 (Fig. 1), le même spectre de longueurs d'onde que le rayonnement amené par la fibre 8, c'est-à-dire un spectre correspondant aux sources 5.

De tels coupleurs découpleurs sont décrits par exemple dans le brevet français 2 536 545.

On utilise, en combinaison avec ces coupleurs, des dispositifs de multiplexage et de démultiplexage, pour la transmission des informations, réalisés sour la forme de polychromateurs 17 et 19 comme décrits en référence à la Fig. 1. Les rayonnements lumineux modulés provenant des capteurs 15 sont transmis au polychromateur 17 par des fibres 16. Chaque fibre 16 provenant d'un capteur 18 particulier est reliée au polychromateur 17, en un emplacement bien déterminé de ce polychromateur. Ceci permet de transmettre à la fibre 18 en sortie du polychromateur 17 un ensemble de rayonnements de longueurs d'onde différentes correspondant chacun à un rayonnement modulé issu d'un capteur particulier. Seule une partie du rayonnement lumineux issu de chaque capteur, correspondant à des longeurs d'onde proches d'une longueur d'onde particulière est transmise par le polychromateur 17 à la fibre 18, en fonction de l'emplacement de la fibre 16 sur le polychromateur. On arrive à particulariser de cette façon les rayonnements issus des différents capteurs.

Sur la Fig. 2, les éléments identiques à ceux représentés sur la Fig. 1 ont été affectés des mêmes repères. Les sources optiques 5a à 5d sont reliées à un coupleur 6' qui permet d'envoyer les rayonnements émis par ces sources dans une fibre 8 elle-même reliée à son autre extrémité à un second coupleur 10'. Les coupleurs 6' et 10' jouent des rôles identiques à ceux des polychromateurs 6 et 10 de la Fig. 1, en ce qui concerne la génération des rayonnements alimentant les capteurs, ces rayonnements présentant cependant des spectres à large bande comme le rayonnement transmis par la fibre 8.

De la même façon, la transmission des informations entre la zone active de la centrale et la salle de commande est assurée grâce à un polychromateur 17, une fibre optique 18 et un polychromateur 19 assurant le multiplexage, la transmission et le démultiplexage des informations respectivement. Les informations fournies par les capteurs reliés aux voies de mesure à la sortie du coupleur 10' sont transmises et traitées dans la zone C du dispositif comme il a été décrit en se référant à la Fig. 1. En particulier, les rayonnements transmis ont un spectre étroit centré sur une longueur d'onde représentative du capteur d'émission.

Le dispositif représenté sur la Fig. 2 permet, en plus de son rôle de mesure et de contrôle sur l'installation, de transmettre des ordres à certains éléments motorisés de cette installation disposés dans sa zone active.

Pour cela, un modulateur 25 est relié à la source 5d pour permettre une modulation de son rayonnement, en fonction des commandes transmises par des organes de commande 26 au modulateur 25. Le rayonnement provenant de la source 5d est transmis au coupleur 10' par la fibre optique 8 et fractionné en rayonnements unitaires qui sont envoyés dans des fibres optiques 28 reliées à l'équipement de puissance d'un élément de l'installation industrielle muni d'un actionneur. Sur la Fig. 2, on a représenté une voie 28 reliée à un convertisseur opto-électronique 29 associé à l'équipement 30 de commande d'une vanne motorisée 31. Le moteur 32 de cette vanne est commandé grâce aux signaux optiques transmis par la fibre 28 au convertisseur 29 et transformés en signaux électriques de commande. Ces signaux optiques de commande en sortie du découpleur 10' ont pour origine des ordres transmis par les organes de commande 26 au modulateur 25. Chaque actionneur disposant d'un moyen d'adressage particulier ne prend en compte que les signaux qui lui sont destinés.

En plus des trente voies de mesure telles que représentées et décrites en se référant à la Fig. 1, on peur utiliser dix voies de commande permettant de commander un nombre équivalent d'éléments actifs de l'installation industrielle.

La commande de ces éléments nécessite de toutes façons une alimentation éléctrique de puissance 34 pour l'alimentation du moteur tel que 32 par l'intermédiaire de l'équipement de commande électrique 30. Bien que l'objet de l'invention soit de transmettre de façon optique les informations et les ordres, le procédé permet la transmission des informations de capteurs électriques conventionnels.

On a également prévu, sur le dispositif représenté à la Fig. 2, la possibilité d'introduire des informations dans le polychromateur de multiplexage 17, ces informations étant en provenance de capteurs électriques conventionnels tels que 35 reliés à une interface électro-optique 36 par l'intermédiaire d'un transmetteur 37. En sortie de l'interface électro-optique 36, les signaux électriques du capteur 35 ont été transformés en signaux optiques qui sont transmis au poste de commande par l'intermédiaire de la fibre optique 18.

Sur la Fig. 3, on voit une variante de réalisation du dispositif de transmission d'informations et d'ordres représentée sur la Fig. 2, les ordres étant transmis entre la salle de commande et la zone active du dispositif par l'intermédiaire du polychromateur 19, de la fibre 18 et du polychromateur 17. Les ordres sont transmis à partir d'une source lumineuse 40, d'un modulateur 41 et d'un polychromateur 42, cet ensemble permettant, grâce à des organes de commande 43, de transmettre des ordres par une pluralité de fibres optiques 44 reliant la sortie du polychromateur 42 au polychromateur 19.

Les ordres en sortie du polychromateur 17 sont transmis comme précédemment à des convertisseurs optoélectroniques tels que 29 associés à des équipements de commande tels que 30 associés à un élément tel que 31 qui est ici une vanne motorisée comportant un moteur d'actionnement 32. L'ensemble est comme précédemment alimenté en courant électrique de puissance par une alimentation 34.

Dans ce mode de réalisation on a donc utilisé les polychromateurs et la fibre optique de transmission des informations pour faire parvenir les ordres de la salle de commande à la zone active de la centrale.

A titre de variante, on voit sur la Fig. 4, un dispositif de transmission d'ordres au polychromateur 19 de la Fig. 3 constitué par une source optique 45 reliée par une fibre optique 46 à un polychromateur 47 comportant une pluralité de voies de sortie 48 constituées par des fibres optiques. Sur chacune des voies 48 est disposé un organe de commande 50 permettant d'envoyer un ordre à l'équipement correspondant par l'intermédiaire du polychromateur 19, de la fibre 18 et du polychromateur 17.

Sur la Fig. 5, la zone fonctionnelle A comporte, à l'intérieur de la salle de commande I, quatre oscillateurs 53a, 53b. 53c et 53d et quatre régulateurs 54a, 54b, 54c et 54d permettant la création de sources optiques 55a, 55b, 55c et 55d respectivement. Les régulateurs 54 permettent d'assurer la stabilité des sources lumineuses 55 qui sont générées par les dispositifs 53 et 54 de façon à obtenir, par couplage des rayonnements qu'elles produisent, un rayonnement à large bande spectrale. Ce couplage des sources 55a à 55d est obtenu grâce à un polychromateur 56 qui peut être du type à multidiélectriques tel que décrit dans le brevet français 2 530 393 ou à réseau tel que décrit dans les brevets français 2 479 981 et 2 543 768.

A la sortie du polychromateur 56 est placée l'extrémité d'entrée d'une fibre optique 58 qui recueille le rayonnement à large bande spectrale obtenu par couplage des sources 55 dans le polychromateur 56.

La fibre optique 58 de grande longueur permet de transporter le rayonnement à large bande spectrale entre la salle de commande du réacteur I et la zone active de la centrale constituée par exemple par le bâtiment du réacteur III, à travers la zone II.

Un coupleur 59 est intercalé sur le trajet de la fibre 58, à l'intérieur de la salle de commande, peu après la sortie du polychromateur 56. Ce coupleur est à titre d'exemple non limitatif du type décrit dans le brevet français n° 2536545, c'est-à-dire un coupleur en Y.

L'une des extrémités d'entrée d'une seconde fibre optique 62 est placée au niveau d'une des sorties du coupleur 59. Le rayonnement issu du polychromateur 56 est séparé en deux flux d'égale intensité lumineuse. Le premier de ces flux se propage dans la fibre 58 suivant la flèche 64 en trait plein, c'est-à-dire dans le sens allant de la salle de commande à la zone active lll. Le second se dirige selon une direction orthogonale à la fibre 58 et n'est pas utilisé dans cette application.

Dans le sens inverse, le rayonnement renvoyé, après modulation dans les capteurs 70, par le polychromateur 60 se propage dans la fibre 58 suivant la flèche en traits pointillés 65c, c'est-à-dire dans le sens allant de la zone active III à la salle de commande I. Ce rayonnement est également partagé en deux flux d'égale intensité dans le coupleur 59. Le premier de ces flux revient vers la source représentée par le polychromateur 56, sans effet sur elle. Le second flux se dirige suivant une direction orthogonale à la fibre 58 allant dans le sens de la flèche en pointillés 65', vers le polychromateur 75.

A son extrémité opposée au coupleur 59, la fibre optique 58 est reliée à un polychromateur 60 qui reçoit ainsi comme entrée, le rayonnement à large bande spectrale provenant des sources 55. Ce polychromateur 60 permet de fractionner le rayonnement à large bande spectrale en une pluralité de rayonnements unitaires parfaitement distincts de par leur longueur d'onde, le fractionnement dans le polychromateur 60 permettant d'engendrer des rayonnements à faible largeur spectrale centrés autour d'une longueur d'onde précise.

Quarante rayonnements lumineux unitaires sont ainsi produits en sortie du polychromateur 60 et envoyés dans quarante fibres optiques 68 reliées chacune à un capteur 70.

L'ensemble constitué par le polychromateur 60, les fibres 68 et les capteurs 70 est situé à l'intérieur de la zone active III de la centrale nucléaire.

Les capteurs 70 peuvent être de types différents. A titre d'exemple, les capteurs 70 sont du type à rétroréflexion, c'est-à-dire qu'ils permettent de renvoyer dans la fibre 68, dans le sens de la flèche en pointillés 72, le rayonnement modulé obtenu à partir du rayonnement incident envoyé dans la fibre 68 dans le sens donné par la flèche 71 en trait plein. Un autre exemple est donné par les capteurs 70' qui sont du type à simple passage et comportent, associé à l'extérieur du capteur ou à l'intérieur de celui-ci, un dispositif coupleur 85 qui permet de renvoyer la lumière après modulation dans le capteur 70' dans la fibre 68' et dans le sens de la flèche en pointillés 72'.

En sortie du polychromateur 60, chaque rayonnement unitaire caractérisé par sa longueur d'onde correspondant à un capteur 70 est envoyé par la fibre optique 68 correspondante sur ce capteur, modulé par le capteur en fonction des conditions dans lesquelles se trouve le capteur, puis renvoyé par la fibre optique 68 au polychromateur 60. Le polychromateur 60 assure le multiplexage des rayonnements lumineux porteurs d'informations venant des capteurs 70 et leur introduction dans la fibre optique 58 qui permet leur transport dans le sens de la flèche 65 jusqu'au coupleur 59 qui réalise leur extraction par la fibre 62.

Les rayonnements lumineux porteurs de l'information des capteurs 70 sont envoyés dans un polychromateur 75 qui réalise le démultiplexage des informations portées par ces rayonnements lumineux.

En sortie du polychromateur 75, les quarante rayonnements porteurs des informations des quarante capteurs 70 sont recueillis grâce à des fibres optiques 80 et transmis à des dispositifs de traitement comportant chacun un convertisseur opto-électronique 81, un amplificateur 82 et un module de prétraitement 83L

En sortie du convertisseur opto-électronique 81, les signaux optiques porteurs d'informations ont été convertis en signaux électriques qui sont traités de façon classique par l'amplificateur 82 et le module 83. On peut procéder par exemple dans les modules 83 à des traitements préalables tels que la comparaison des signaux, à des seuils prédéterminés, à la comparaison des signaux entre eux ou au suivi de leur évolution dans le temps.

Certaines voies correspondant à des fibres optiques 68 dans la zone active de la centrale servent à contrôler en permanence l'état des éléments du dispositif de transmission optique. Il en est ainsi de la voie 84 qui permet de tester les parties du dispositif relatives à la génération des sources, à l'acquisition des informations et au multiplexage et au démultiplexage de ces informations.

On voit que les avantages du dispositif suivant l'invention sont de permettre une transmissions d'informations et d'ordres entre un poste de conduite et une zone active d'une installation industrielle, situés à une distance importante l'un de l'autre, entièrement par voie optique, sans utiliser de source d'énergie ou de signaux de commande électriques à l'intérieur de la zone active de l'installation. En outre, le dispositif permet également de transmettre par voie optique les informations provenant de capteurs à signaux électriques conventionnels. On réduit ainsi beaucoup les risques dans le cas où l'on doit traiter des substances ou des milieux inflammables ou explosifs. On obtient également un fonctionnement extrêmement fiable et ne nécessitant aucune intervention dans la zone active, ce qui est particulièrement intéressant dans le cas des réacteurs nucléaires. Le contrôle du fonctionnement des différentes parties du dispositif de transmission d'informations et d'ordres par voie optique peut être fait simultanément pour l'ensemble des moyens utilisés alors que dans le cas de commandes électriques, il faut utiliser des tests séquentiels sur les différents éléments.

D'autre part, les dispositifs de transmission à fibres optiques permettent de réduire le volume des lignes de transmission utilisées grâce au multiplexage et au démultiplexage.

Les mesures et les ordres relatifs aux différentes parties de l'installation sont parfaitement différenciés grâce à l'attribution de longueurs d'onde différentes à chacune des voies de mesure ou de transmission d'ordre.

La disposition représentée sur la Fig. 5 présente l'avantage supplémentaire de ne nécessiter l'utilisation que d'une seule fibre de grande longueur joignant le poste de conduite à la zone active de l'installation ; cette fibre unique assure en effet à la fois l'alimentation des capteurs et le recueil de l'information. Le polychromateur situé dans la zone active assure également deux fonctions : le fractionnement du rayonnement lumineux et le multiplexage des informations. On réduit ainsi le nombre de composants nécessaires.

L'invention ne se limite pas au mode de réalisation qui a été décrit. C'est ainsi qu'on peut imaginer d'autres moyens pour réaliser la génération des sources ou le multiplexage et le démultiplexage des informations, les polychromateurs et coupleurs décrits pouvant être remplacés par d'autres dispositifs équivalents.

On peut également imaginer d'associer au dispositif de transmission d'informations et d'ordres par voie optique, certaines parties traitant des signaux électriques, cette association pouvant se faire par l'intermédiaire de convertisseurs opto- électroniques ou d'autres interfaces assurant une conversion des signaux optiques en signaux électriques, ou inversement, de signaux électriques en signaux optiques.

Enfin, le dispositif suivant l'invention s'applique non seulenient aux centrales nucléaires comportant un réacteur à eau sous pression mais également dans d'autres secteurs de l'industrie nucléaire, aux installations pétrolières et pétrochimiques, aux installations chimiques en général, aux installations minières, aux installations sidérurgiques, aux activités sous-marines ou encore dans le domaine des poudres et explosifs. De façon générale, le dispositif suivant l'invention s'applique dans le cadre de nombreuses installations industrielles mettant en oeuvre un procédé continu, un procédé semi-continu ou un procédé discontinu. On peut également imaginer son application dans des domaines où le gain de poids, même limité, est très important et plus particulièrement, dans le domaine du transport aérien et des engins spatiaux.

## Revendications

1. Dispositif de conduite et de surveillance d'une installation industrielle par transmission d'informations et d'ordres par voie optique entre une zone (III) renfermant la partie active de l'installation industrielle et un poste de conduite (I) séparé de cette partie active, caractérisé par le fait qu'il comporte à l'intérieur du poste de conduite (I), des moyens (3, 4) pour créer au moins une source optique stable (5), un dispositif de couplage optique (6') dont l'entrée reçoit le rayonnement de la source optique (5) et dont la sortie est reliée à une extrémité d'une première fibre optique (8), un premier polychromateur (19) dont les sorties (20) sont reliées à un ensemble (21, 22, 23) de traitement d'informations ainsi que des moyens (25, 26, 40, 41, 43) pour créer des signaux lumineux correspondant à des ordres reliés soit au dispositif de couplage (6) soit au premier polychromateur (19), et, dans la zone active (III) de l'installation, un dispositif de fractionnement de rayonnement optique (10) dont l'entrée est reliée à la seconde extrémité de la première fibre optique (8), un ensemble de capteurs (15) associés à la partie active (III) de l'installation industrielle reliés chacun à une sortie du dispositif (10) par une fibre optique (12) et à un deuxième polychromateur (17) par une fibre optique (16), le deuxième polychromateur (17) étant relié à sa sortie à l'une des extrémités d'une fibre optique (18) dont l'autre extrémité est reliée à l'entrée du premier polychromateur (19), et au moins un moyen de commande (30) d'un dispositif (31) par l'intermédiaire d'un convertisseur opto-électronique (29) recevant les signaux lumineux correspondant à des ordres transmis par l'une des fibres (8 et 18) joignant le poste de conduite (1) à la zone active (III) de l'installation.

2. Dispositif de conduite et de surveillance suivant la revendication 1, caractérisé par le fait que les moyens (25, 26) pour créer des signaux lumineux correspondant à des ordres sont constitués par un modulateur (25) associé à au moins un organe de commande (26) pour l'émission de signaux lumineux transmis, par l'intermédiaire du coupleur (6') et de la fibre optique (8) dans la zone active (III) au moyen de commande (30) du dispositif (31), par l'intermédiaire du convertisseur opto-électronique (29) recevant par des fibres optiques (28), les rayonnements lumineux correspondant aux ordres transmis.

3. Dispositif de conduite et de surveillance suivant la revendication 1, caractérisé par le fait que les moyens (40, 41, 43) pour créer des signaux lumineux correspondant à des ordres sont reliés au polychromateur (19), à l'intérieur du poste de conduite (I), les ordres sous formé de rayonnements lumineux étant transmis par l'intermédiaire du polychromateur (19) et de la fibre (18), au polychromateur (17), à l'intérieur de la zone active (III), puis par le second polychromateur (17) au moyen de commande (30) du dispositif (31).

4. Dispositif de conduite et de surveillance suivant la revendication 3, caractérisé par le fait que les moyens de transmission d'ordres sous forme de rayonnements lumineux sont constitués par une source (40), un modulateur (41) et au moins un organe de commande (43), la sortie du modulateur optique (41) étant reliée par une fibre optique à l'entrée d'un polychromateur (42) relié par au moins une fibre optique (44) à l'une au moins des entrées du polychromateur (19).

5. Dispositif de conduite et de surveillance suivant la revendication 3, caractérisé par le fait que les moyens de transmission d'ordres sous forme de rayonnements lumineux sont constitués par une source lumineuse (45) reliée par l'intermédiaire d'une fibre (46) à l'entrée d'un polychromateur (47), sur chacune des sorties (48) duquel est disposé un organe de commande (50), chacune des sorties (48) du polychromateur (47) constituée par une fibre optique étant reliée à l'une des entrées du polychromateur (19).

6. Dispositif de conduite et de surveillance suivant la revendication 1, caractérisé par le fait qu'il comporte au moins un capteur (35) dans la zone active (III) de l'installation relié par l'intermédiaire d'un convertisseur opto-électronique (36) à l'une des entrées du deuxième polychromateur (17).

## Claims

1. An apparatus_{'} for the control and supervision of an industrial installation by the transmission of information and orders by optical means between a zone (III) including the active part of the industrial installation and a control position (I) separate from such active part, characterized in that it comprises : within the control position (1), means (3, 4) for establishing at least one stable optical source (5), an optical coupling device (6) whose inputs receives the radiation from the optical source (5) and whose output is connected to one end of a first optical fibre (8), a first polychromator (19), whose outputs (20) are connected to an assembly (21, 22, 23) for the processing of information, and means (25, 26, 40, 41, 43) for creating luminous signals corresponding to orders connected either to the coupling device (6) or to the first polychromator (19) ; and, within the active zone (III) of the installation, a device (10) for the division of optical radiation, whose input is connected to the second end of the first optical fibre (8), an assembly of sensors (15) associated with the active part (Ill) of the industrial installation, each one being connected to an output of the device (10) by an optical fibre (12) and to a second polychromator (17) by an optical fibre (16), the second polychromator (17) being connected at its output to one of the ends of an optical fibre (18) whose other end is connected to the input of the first polychromator (19) ; and at least one means for the command (30) of a device (31) through an opto-electronic converter (29) receiving the luminous signals corresponding to orders transmitted by one of the fibres (8 and 18) joining the control position (I) to the active zone (Ill) of the installation.

2. An apparatus for control and supervision according to claim 1, characterized in that the means (25, 26) for creating luminous signals corresponding to orders are formed by a modulator (25) associated with at least one command component (26) for the emission of luminous signals transmitted through the coupler (6') and the optical fibre (8) in the active zone (III) by means of the command (30) for the device (31), through the opto-electronic converter (29) receiving through optical fibres (28) the luminous radiations corresponding to the orders transmitted.

3. An apparatus for control and supervision according to claim 1, characterized in that the means (40, 41, 43) for creating luminous signals corresponding to orders are connected to the polychromator (19), within the control position (I), the orders in the form of luminous radiations being transmitted through the polychromator (19) and the fibre (18) to the polychromator (17), within the active zone (III), and then by the second polychromator (17) by means of the command (30) of the device (31).

4. An apparatus for control and supervision according to claim 3, characterized in that the means for the transmission of orders in the form of luminous radiations are formed by a source (40), a modulator (41) and at least one command component (43), the output of the optical modulator (41) being connected by an optical fibre to the input of a polychromator (42) connected by at least one optical fibre (44) to at least one of the inputs of the polychromator (19).

5. An apparatus for control and supervision according to claim 3, characterized in that the means for the transmission of orders in the form of luminous radations are formed by a light source (45) connected by a fibre (46) to the input of a polychromator (47), on each of whose outputs (48) a command component (50) is disposed, each one of the outputs (48) of the polychromator (47) formed by an optical fibre being connected to one of the inputs of the polychromator (19).

6. An apparatus for control and supervision according to claim 1, characterized in that it comprises at least one sensor (35) which is disposed in the active zone (III) of the installation and is connected through an opto-electronic converter (36) to one of the inputs of the second polychromator (17).

## Patentansprüche

1. Anordnung zur Steuerung und Überwachung einer industriellen Anlage durch optische Übertragung von Nachrichten und Befehlen zwischen einem den aktiven Teil der industriellen Anlage enthaltenden Bereich (111) und einem von diesem aktiven Teil getrennten Bedienungsstand (I), dadurch gekennzeichnet, daß sie im Bedienungsstand (I) Einrichtungen (3, 4) zur Ausbildung wenigstens einer stabilen Lichtquelle (5), eine Anordnung zur optischen Kopplung (6'), deren Eingang die Strahlung der Lichtquelle (5) empfängt und deren Ausgang mit einem Ende eines ersten Lichtwellenleiters (8) verbunden ist, einen ersten Polychromatisator (19), dessen Ausgänge (20) mit einem Informationsverarbeitungssystem (21, 22, 23) verbunden sind, und Einrichtungen (25, 26, 40, 41, 43) zum Erzeugen von Befehlen entsprechenden Lichtsignalen, wobei diese Einrichtungen entweder mit der Kopplungsanordnung (6) oder mit dem ersten Polychromatisator (19) verbunden sind, aufweist, im aktiven Bereich (111) der Anlage eine Anordnung (10) zur Zerlegung der Lichtstrahlen, deren Eingang mit dem zweiten Ende des ersten Lichtwellenleiters (8) verbunden ist, einen Satz von dem aktiven Teil (111) der industriellen Anlage zugehörigen Meßfühlern (15), die jeweils über einen Lichtwellenleiter (12) mit einem Ausgang der Anordnung (10) und über einen Lichtwellenleiter (16) mit einem zweiten Polychromatisator (17) verbunden sind, wobei der zweite Polychromatisator (17) an seinem Ausgang mit einem Ende des Lichtwellenleiters (18) verbunden ist, dessen anderes Ende mit dem Eingang des ersten Polychromatisators (19) verbunden ist, aufweist und wenigstens eine Einrichtung (30) zum Steuern einer Anordnung (31) aufweist, wobei ein optoelektronischer Wandler (29) dazwischengeschaltet ist, der diejenigen Lichtsignale empfängt, die den Befehlen entsprechen, die über einen der den Bedienungsstand (I) mit dem aktiven Bereich (111) der Anlage verbindenden Lichtwellenleiter (8, 18) übertragen werden.

2. Anordnung zur Steuerung und Überwachung gemäß Anspruch 1, dadurch gekenzeichnet, daß die Einrichtungen (25, 26) zum Erzeugen von Befehlen entsprechenden Lichtsignalen von einem Modulator (25) aufgebaut werden, der zur Aussendung von zu übertragenden Lichtsignalen mit wenigstens einer Steuereinrichtung (26) und über einen dazwischengeschalteten Koppler (6') und einen optischen Lichtleiter (8) im aktiven Bereich (111) mit der Steuereinrichtung (30) der Anordnung (31) verbunden ist, wobei ein über Lichtwellenleiter (28) die den übertragenen Befehlen entsprechenden Lichtstrahlen aufnehmender optoelektronischer Wandler (29) dazwischengeschaltet ist.

3. Anordnung zur Steuerung und Überwachung gemäß Anspruch 1, dadurch gekennzeichnet, daß die Einrichtungen (40, 41, 43) zum Erzeugen von Befehlen entsprechenden Lichtsignalen im Bedienungsstand (I) mit dem Polychromatisator (19) verbunden sind, wobei die Befehle in Form von Lichtstrahlen über den dazwischengeschalteten Poiychromatisator (19) und den Lichtwellenleiter (18) an den Polychromatisator (17) im Inneren des aktiven Bereiches (111) und dann über den zweiten Polychromatisator (17) an die Steuereinrichtung (30) der Anordnung (31) übertragen werden.

4. Anordnung zur Steuerung und Überwachung gemäß Anspruch 3, dadurch gekennzeichnet, daß die Einrichtungen zur Übertragung von die Form von Lichtstrahlen aufweisenden Befehlen von einer Quelle (40), einem Modulator (41) und wenigstens einer Steuereinrichtung (43) aufgebaut werden, wobei der Ausgang des optischen Modulators (41) über einen Lichtwellenleiter mit dem Eingang eines Polychromatisators (42) verbunden ist, der über wenigstens einen Lichtwellenleiter (44) mit wenigstens einem der Eingänge des Polychromatisators (19) verbunden ist.

5. Anordnung zur Steuerung und Überwachung gemäß Anspruch 3, dadurch gekennzeichnet, daß die Einrichtungen zur Übertragung von die Form von Lichtstrahlen aufweisenden Befehlen von einer Lichtquelle (45) gebildet werden, die über einen dazwischengeschalteten Lichtwellenleiter (46) mit dem Eingang eines Polychromatisators (47) verbunden ist, wobei an jedem der Ausgänge (48) des Polychromatisators (47) eine Steuereinrichtung (50) angeordnet ist und wobei jeder der von Lichtwellenleitern gebildeten Ausgänge (48) des Polychromatisators (47) mit einem der Eingänge des Polychromatisators (19) verbunden ist.

6. Anordnung zur Steuerung und Überwachung gemäß Anspruch 1, dadurch gekennzeichnet, daß sie im aktiven Bereich (111) der Anlage wenigstens einen Meßfühler (35) aufweist, der über einen dazwischengeschalteten optoelektronischen Wandler (36) mit einem der Eingänge des zweiten Polychromatisators (17) verbunden ist.
